# FASCICULE DE BREVET EUROPEEN

(11) **EP 2 359 507 B1**
(45) Date de publication et mention de la délivrance du brevet: **27.11.2019**
(21) Numéro de dépôt: 09795961.3
(22) Date de dépôt: 09.12.2009
(51) Int. Cl.: H04H 20/10, H04H 60/13

(54) **PROCEDES DE DIFFUSION ET DE RE-DIFFUSION D'UN SIGNAL DANS UN RESEAU DE DIFFUSION RADIOPHONIQUE, AINSI QUE DIFFUSEUR ET RE-DIFFUSEUR, SIGNAL ET PROGRAMME D'ORDINATEUR METTANT EN OEUVRE CE PROCÉDÉ**
VERFAHREN FÜR DIE ÜBERTRAGUNG BZW. WIEDERÜBERTRAGUNG EINES SIGNALS IN EINEM RUNDFUNKNETZ, SOWIE RUNDFUNKSENDER BZW. REPEATER, SIGNAL UND COMPUTERPROGRAMM FÜR DIE ANWENDUNG DES VERFAHRENS
METHOD FOR TRANSMITTING AND RE-TRANSMITTING A SIGNAL IN RADIO BROADCAST NETWORK, AND TRANSMITTER AND RETRANSMITTER, SIGNAL AND COMPUTER PROGRAM FOR IMPLEMENTING THE METHOD

(30) Priorité: 18.12.2008 FR 0858776
(43) Date de publication de la demande: 24.08.2011
(73) Titulaire: TDF, 92541 Montrouge Cedex (FR)
(72) Inventeur: VINCENT, David, F-35150 Amanlis (FR); GANTHIER, Philippe, F-35410 Nouvoitou (FR)
(74) Mandataire: Vidon Brevets & Stratégie
(86) Numéro de dépôt international: PCT/EP2009/066744
(87) Numéro de publication internationale: WO 2010/069841

(56) Documents cités:
- WO-A1-2006/080660
- DE-A1- 19 754 252
- US-A1- 2006 053 442
- US-B1- 7 313 810

## Description

### 1. Domaine de l'invention

Le domaine de l'invention est celui de la transmission et de la diffusion d'informations numériques, notamment de données radiophoniques.

Plus précisément, l'invention concerne le décrochage de programmes dans un réseau de diffusion radiophonique, permettant de passer de la diffusion d'un programme principal par un diffuseur principal du réseau à la diffusion d'un programme secondaire par un diffuseur secondaire ou re-diffuseur.

L'invention s'applique notamment aux données radiophoniques diffusées selon l'une des normes suivantes ou à venir :
- DAB ou DAB+ (pour «Digital Audio Broadcasting» ou «radiodiffusion numérique », décrites dans les documents ETSI EN 300 401 et ETSI TS 102 563) ;
- DMB (pour «Digital Multimédia Broadcasting» ou «diffusion multimédia numérique », décrite dans le document ETSI TS 102 428) ;
- DRM (pour « Digital Radio Mondiale » ou « radio numérique mondiale », décrite dans le document ETSI ES 201 980) ;
- etc.

### 2. Art antérieur

La problématique du décrochage est bien connue dans le domaine de la diffusion de télévision numérique terrestre, encore appelée TNT, mettant par exemple en œuvre la norme DVB-T (pour « Digital Video Broadcasting - Terrestrial » ou « Diffusion Vidéo Numérique - Terrestre ») ou DVB-H (pour « Digital Video Broadcasting - Handheld » ou « Diffusion Vidéo Numérique - Portable »).

En télévision numérique, le décrochage permet de substituer à un programme principal, comme un programme télévisé de couverture nationale sur France 3 (marque déposée), un programme secondaire, comme un programme télévisé de couverture régionale sur France 3. On passe ainsi d'une diffusion par un émetteur national diffusant le programme principal, à un émetteur régional diffusant le programme secondaire.

La figure 1 illustre un exemple de réseau de diffusion de télévision, comprenant un émetteur principal 11, encore appelé tête de réseau, alimentant un ou plusieurs émetteurs secondaires ou ré-émetteurs 121, 122, 131, implantés sur des sites géographiques distincts.

Dans certaines zones géographiques, ces réseaux sont de type SFN (pour « Single Frequency Network » ou réseau à fréquence unique), ou isochrones, ce qui signifie que les différents émetteurs fonctionnent à une même fréquence. Par exemple, les émetteurs secondaires 121 et 122 appartiennent à une première plaque SFN 12, et l'émetteur secondaire 131 appartient à une deuxième plaque SFN 13. Cela signifie que les ré-émetteurs 121 et 122 de la plaque 12 fonctionnent à une même fréquence F1, et le ré-émetteur 131 de la plaque 13 fonctionne à une autre fréquence F2. Les ré-émetteurs d'une même plaque doivent être synchronisés en temps et en fréquence.

Classiquement, la tête de réseau 11 génère un signal numérique principal, transmis par un adaptateur réseau et véhiculé jusqu'aux émetteurs secondaires 121, 122, 131, par l'intermédiaire d'un réseau de distribution 14, par exemple un réseau de distribution par satellite. Un tel signal est par exemple de type MPEG2-TS (en anglais « Motion Picture Expert Group 2 - Transport Stream »).

L'un ou plusieurs des émetteurs secondaires 121, 122 ou 131 peut alors décrocher du signal principal, en insérant un programme secondaire dans le signal principal, puis diffuser le signal ainsi modifié vers des terminaux récepteurs.

Une telle technique de décrochage est notamment décrite dans le document ANSI/SCTE 35. Elle repose sur l'utilisation du flux de transport de type MPEG2-TS pour le transport des ordres de décrochage.

Malheureusement, il n'est pas possible d'appliquer directement cette solution au domaine de la diffusion radiophonique. En effet, la technique proposée, qui repose sur une modification du flux MPEG2-TS, n'est pas compatible avec les normes de diffusion radiophoniques comme la norme DAB, DAB+, ou DRM.

De plus, l'adaptation de cette solution au domaine de la diffusion radiophonique pour la norme DMB nécessite de modifier les tables PMT (pour « Program Map Table » ou table de correspondance de programme) du flux de transport MPEG2-TS pour signaler les flux contenant des ordres de décrochage, et d'ajouter des identifiants de paquets PID (pour «packet identifier »).

Or cette modification du flux de transport n'est pas souhaitable en diffusion radiophonique. En effet, elle entraîne une diminution du débit lors de la re-diffusion du flux des émetteurs secondaires à destination des terminaux récepteurs, du fait de l'ajout de paquets ou d'identifiants de paquets. De plus, les données ajoutées à la table PMT ne font pas parties des spécifications de la norme DMB. Il n'est donc pas souhaitable de les diffuser.

Il existe donc un besoin pour une nouvelle technique de décrochage dans le domaine de la diffusion radiophonique numérique, ne présentant pas l'ensemble de ces inconvénients de l'art antérieur. US-A-2006/0053442 et WO-A-2006/080660 divulguent des systèmes de décrochage pour la télévision numérique.

### 3. Exposé de l'invention

L'invention propose une solution nouvelle qui ne présente pas l'ensemble de ces inconvénients de l'art antérieur, sous la forme d'un procédé de diffusion d'un signal numérique d'un diffuseur principal à destination d'au moins un diffuseur secondaire, encore appelé re-diffuseur, dans un réseau de diffusion radiophonique numérique. Un tel signal numérique porte au moins un programme principal.

Le procédé de diffusion de l'invention est défini par la revendication 1.

L'invention propose ainsi une solution nouvelle et inventive du décrochage en radio numérique, permettant de gérer le décrochage sur l'ensemble des sites correspondant aux diffuseurs secondaires, ou re-diffuseurs, à partir du signal ou flux de transport transmis par le diffuseur principal.

Pour ce faire, l'invention repose sur l'utilisation de paquets de marquage spécifiques, correspondant à des ordres de décrochage, qui sont transmis avec le signal numérique du diffuseur principal vers le ou les diffuseurs secondaires, dans une même voie ou dans une voie distincte. En particulier, un paquet de marquage selon l'invention porte une information temporelle de décrochage, définissant un moment au cours duquel le diffuseur secondaire peut insérer un programme secondaire, par exemple radiophonique, dans le signal numérique.

Par exemple, cette information temporelle de décrochage comprend au moins un élément appartenant au groupe comprenant :
- un instant de début de décrochage ;
- un instant de fin de décrochage ;
- une durée de décrochage ;
- une demande de début de décrochage immédiat ;
- une demande de fin de décrochage immédiat.

Un paquet de marquage porte donc une sorte d'horodatage, permettant d'indiquer aux re-diffuseurs une plage temporelle durant laquelle ils peuvent « décrocher » et diffuser un programme distinct du programme principal. Cet horodatage est exprimé à partir d'une horloge du signal numérique de transport, qui dépend de la norme de diffusion utilisée.

Par exemple, si la norme de diffusion du réseau de diffusion est la norme DMB, l'information temporelle de décrochage s'exprime à partir de l'OCR (« Object Clock Référence » ou horloge de référence de l'objet) véhiculée dans le signal numérique DMB. Si la norme de diffusion du réseau de diffusion est la norme DAB, DAB+, ou DRM, l'information temporelle de décrochage s'exprime à partir d'une estampille temporelle (« time stamp »). D'autres normes de diffusion radiophoniques connues ou à venir peuvent également être utilisées dans le cadre de l'invention.

Ces éléments peuvent être présents dans les différents champs du paquet de marquage. Par exemple, un paquet de marquage comprend un champ nommé « Spl Pos Beg » portant une valeur représentative d'un instant de début de décrochage, un champ nommé « Spl Pos End » portant une valeur représentative d'un instant de fin de décrochage, un champ nommé « Spl Dur » portant une valeur représentative d'une durée de décrochage. Le paquet de marquage peut également prévoir un indicateur de début de décrochage immédiat, qui, lorsqu'il est lu par un diffuseur secondaire, force le décrochage et la diffusion du programme secondaire, ou un indicateur de fin de décrochage immédiat, qui, lorsqu'il est lu par un diffuseur secondaire, force le retour au programme principal. Le paquet de marquage comprend également un identifiant d'ordre de décrochage, utilisé par les diffuseurs secondaires pour voir s'ils doivent prendre en compte ou non l'ordre de décrochage.

Selon un exemple particulier de réalisation, le paquet de marquage comprend également un champ nommé « Flags » comprenant notamment les indicateurs suivants :
- un indicateur de présence d'un élément de type instant de début de décrochage, nommé par exemple « Beg » ;
- un indicateur de présence d'un élément de type instant de fin de décrochage, nommé par exemple « End » ;
- un indicateur de présence d'un élément de type durée de décrochage, nommé par exemple « Dur » ;
- l'indicateur de demande de début de décrochage immédiat, forçant un basculement sur un programme secondaire, nommé par exemple « Fin » ;
- l'indicateur de demande de fin de décrochage immédiat, forçant un retour sur le programme principal, nommé par exemple « Fout » ;
- un indicateur effaçant les ordres de décrochage précédemment mémorisés pour un identifiant d'ordre de décrochage donné, nommé par exemple « Rst ».

Selon un premier mode de réalisation, le ou les paquets de marquage sont insérés dans le signal numérique préalablement à l'étape de transmission.

En d'autres termes, un ordre de décrochage peut être transmis directement dans le flux numérique, en utilisant la couche de transport DCP (pour « Distribution and Communication Protocol » ou protocole de distribution et de communication) par exemple. Cette transmission est qualifiée de transmission « in-band » ou « dans la bande ». Elle permet notamment de conserver la structure existante du flux numérique, et d'assurer une compatibilité avec les re-diffuseurs adaptés pour gérer un décrochage ou non.

Selon un deuxième mode de réalisation, le ou les paquets de marquage sont transmis aux diffuseurs secondaires par l'intermédiaire d'un moyen de transmission distinct du signal numérique.

Un ordre de décrochage peut ainsi être transmis via une liaison distincte, en utilisant un protocole internet (IP ou « Internet Protocol ») par exemple. Cette transmission est qualifiée de transmission « out-band » ou « hors-bande ».

Selon l'invention, le signal numérique est transmis selon le protocole de distribution et communication DCP, tel que défini dans la norme ETSI TS 102 358 par exemple.

On note qu'un tel protocole fonctionne, de manière classique, avec une surcouche de type EDI utilisée pour les normes de diffusion DMB, DAB ou DAB+, ou de type MDI (« Multiplex Distribution Interface » ou interface de distribution du multiplex, telle que décrite dans la norme ETSI ETS 300 799) pour la norme de diffusion DRM.

Selon une caractéristique particulière de l'invention, le procédé de diffusion comprend une étape de réception d'une demande d'insertion d'ordre de décrochage, préalable à l'étape de génération d'au moins un paquet de marquage.

Cette demande d'insertion peut être déclenchée par un événement extérieur, comme l'envoi d'une commande ou le dépôt d'un fichier, ou déclenchée automatiquement, en tenant compte d'une horloge externe par exemple.

En particulier, la demande d'insertion peut porter une information d'horodatage, exprimée en tenant compte d'une source de synchronisation externe. Le procédé de diffusion comprend alors une étape de conversion de l'information d'horodatage en une information temporelle de décrochage, exprimée en tenant compte d'une horloge du signal numérique.

En d'autres termes, si l'instant auquel doit survenir le décrochage est préalablement connu, mais n'est pas exprimé dans la même base de temps que celle du signal numérique, il est nécessaire de convertir cet instant dans la base de temps du signal numérique. C'est cette nouvelle information, exprimée en tenant compte de l'horloge du signal numérique, qui sera transmise aux différents re-diffuseurs dans le ou les paquets de marquage.

Selon un autre aspect, un même paquet de marquage est transmis périodiquement.

On évite de cette façon les problèmes de non-décrochage pouvant survenir lors de la perte d'un paquet de marquage. Cette transmission périodique est interrompue une fois que l'instant de décrochage est passé.

L'invention concerne également un produit programme d'ordinateur selon la revendication 8.

Dans un autre mode de réalisation, l'invention concerne un diffuseur principal diffusant un signal numérique à destination d'au moins un diffuseur secondaire, dans un réseau de diffusion radiophonique numérique, ledit signal numérique portant au moins un programme principal.

Le diffuseur principal de l'invention est défini par la revendication 9.

Un tel diffuseur principal est notamment adapté à mettre en œuvre le procédé de diffusion décrit précédemment. Il s'agit par exemple d'un équipement permettant l'encodage et le multiplexage des données radiophoniques.

Un autre aspect de l'invention concerne un signal diffusé par un diffuseur principal à destination d'au moins un diffuseur secondaire, ou re-diffuseur, dans un réseau de diffusion radiophonique numérique, portant au moins un paquet de marquage tel que défini précédemment.

Un tel signal est par exemple diffusé par un diffuseur principal tel que décrit ci-dessus. Il pourra bien sûr comporter les différentes caractéristiques relatives au procédé de diffusion selon l'invention.

Ainsi, dans le cadre d'une transmission « out-band », ce signal porte uniquement des ordres de décrochage, sous la forme de paquets de marquage. Dans le cadre d'une transmission « in-band », ce signal véhicule au moins un programme principal de radiophonie en plus d'un ou plusieurs paquets de marquage.

L'invention concerne également un procédé de re-diffusion d'un signal modifié, dans un réseau de diffusion radiophonique numérique comprenant un diffuseur principal alimentant au moins un diffuseur secondaire, ou re-diffuseur.

Le procédé de diffusion au niveau d'au moins un des diffuseurs secondaires de l'invention est défini par la revendication 11.

La lecture du paquet de marquage permet ainsi à un re-diffuseur de déterminer s'il doit effectuer le décrochage, en tenant compte de l'identifiant d'ordre de décrochage, et à quel moment il doit effectuer ce décrochage, en tenant compte de l'information temporelle de décrochage.

L'ordre de décrochage peut donc être préalablement reçu par le re-diffuseur, mais le décrochage n'est effectué que lorsque l'horloge du signal numérique reçu atteint effectivement l'instant de décrochage.

Ainsi, l'étape de détermination d'un instant de début de décrochage met en œuvre une comparaison entre l'information temporelle de décrochage et une horloge dudit signal numérique reçu.

Comme indiqué précédemment, selon un premier mode de réalisation, le ou les paquets de marquage sont insérés dans le signal numérique préalablement à la transmission. Le signal numérique reçu porte alors au moins un programme principal et au moins un paquet de marquage tel que défini précédemment.

Selon un deuxième mode de réalisation, le ou les paquets de marquage sont transmis aux diffuseurs secondaires par l'intermédiaire d'un moyen de transmission distinct du signal numérique. L'étape de réception permet donc de recevoir un premier signal numérique portant au moins un programme principal et un deuxième signal portant au moins un paquet de marquage.

Selon un autre aspect de l'invention, le procédé de re-diffusion comprend une étape préalable de réception du programme secondaire et de stockage dans une mémoire.

Le programme secondaire peut notamment être reçu en temps réel et stocké dans une mémoire tampon.

L'invention concerne également un produit programme d'ordinateur selon la revendication 13.

Un autre mode de réalisation de l'invention concerne un diffuseur secondaire selon la revendication 14.

Un tel diffuseur secondaire est notamment adapté à mettre en œuvre le procédé de re-diffusion décrit précédemment. Il s'agit par exemple d'un encodeur local ou relais, permettant les décrochages locaux.

### 4. Liste des figures

D'autres caractéristiques et avantages de l'invention apparaîtront plus clairement à la lecture de la description suivante d'un mode de réalisation particulier, donné à titre de simple exemple illustratif et non limitatif, et des dessins annexés, parmi lesquels :
- la figure 1 illustre un exemple de réseau de diffusion de télévision selon l'art antérieur ;
- la figure 2 présente les principales étapes du procédé de diffusion selon un mode de réalisation de l'invention ;
- la figure 3 présente les principales étapes du procédé de re-diffusion selon un mode de réalisation de l'invention ;
- la figure 4 illustre un exemple de réseau de diffusion radiophonique selon un mode de réalisation de l'invention ;
- la figure 5 présente la structure d'un diffuseur principal selon un mode de réalisation de l'invention ;
- la figure 6 présente la structure d'un diffuseur secondaire selon un mode de réalisation de l'invention ;
- les figures 7A à 7D illustrent un exemple de structure d'un paquet de marquage selon différentes normes de diffusion.

### 5. Description d'un mode de réalisation de l'invention

### 5.1 Principe général

Le principe général de l'invention repose sur la transmission de paquets spécifiques, dits paquets de marquage, d'un diffuseur principal à au moins un diffuseur secondaire, encore appelé re-diffuseur, dans un réseau de diffusion radiophonique numérique, permettant d'indiquer au diffuseur secondaire une plage temporelle durant laquelle il peut « décrocher » d'un programme principal et diffuser un programme secondaire, comme une émission de radio locale.

De cette façon, il est possible de gérer le décrochage sur différents diffuseurs secondaires du réseau de diffusion à partir du signal numérique diffusé par le diffuseur principal, portant au moins un programme principal. De plus, la configuration de décrochage des différents diffuseurs secondaires est indépendante. Chaque diffuseur secondaire peut ainsi insérer dans le signal diffusé un programme qui lui est propre, dans la plage temporelle ainsi identifiée. En d'autres termes, le programme secondaire remplaçant le programme principal lors du décrochage peut être une vidéo, une scène BIFS, un programme audio, un programme radiophonique etc.

On entend ici par décrochage le détachement d'un ou plusieurs re-diffuseurs du réseau de diffusion pour permettre la diffusion d'une programmation locale. Par exemple, le programme principal correspond aux informations nationales, et le programme secondaire aux informations régionales, propres à une zone géographique spécifique.

On note que l'invention peut s'appliquer quelle que soit la norme de diffusion radiophonique utilisée, telle que la norme DAB, DAB+, DRM, ou DMB, ou une norme à venir.

La figure 2 illustre plus précisément les principales étapes mises en œuvre au niveau du diffuseur principal, pour la transmission d'un signal numérique du diffuseur principal à destination du ou des diffuseurs secondaires, selon un mode de réalisation de l'invention.

Au cours d'une première étape 21, le diffuseur principal génère au moins un paquet de marquage correspondant à un ordre de décrochage. Un tel paquet de marquage comprend au moins :
- un identifiant d'ordre de décrochage ;
- une information temporelle de décrochage, définissant un moment au cours duquel un diffuseur secondaire peut insérer un programme secondaire, par exemple un programme radiophonique, dans le signal numérique principal.

Au cours d'une étape 22 suivante, le diffuseur principal transmet le ou les paquets de marquage ainsi que le signal numérique comprenant au moins un programme principal à destination du ou des diffuseurs secondaires. Ce ou ces paquets peuvent être insérés dans le signal numérique ou transmis par l'intermédiaire d'un autre moyen de transmission.

Les principales étapes mises en œuvre par un diffuseur secondaire sont illustrées en figure 3.

Au cours d'une première étape 31, le signal numérique et un ou plusieurs paquets de marquage tels que définis précédemment sont reçus par un diffuseur secondaire.

Le diffuseur secondaire lit alors un paquet de marquage au cours d'une deuxième étape 32, et vérifie l'identifiant d'ordre de décrochage au cours d'une troisième étape 33.

Si l'identifiant est valide, le diffuseur secondaire détermine (34) un instant de début de décrochage, à partir de l'information temporelle de décrochage, et remplace (35) le programme principal par un programme secondaire, dans le signal numérique, à l'instant de début de décrochage, délivrant un signal modifié. Par exemple, ce programme secondaire est un programme régional, remplaçant un programme national transmis dans le signal numérique.

Finalement, le signal ainsi modifié est diffusé (35) à destination des récepteurs numériques, comme les téléphones portables, autoradios, assistants personnels (« Personal Digital Assistant »), boîtiers décodeurs (« set top box »), etc.

### 5.2 Description d'un mode de réalisation

### A) Equipements du réseau de diffusion

On décrit ci-après un exemple de mise en œuvre de l'invention dans un réseau de diffusion radiophonique numérique comprenant un diffuseur principal et deux diffuseurs secondaires ou re-diffuseurs, tel qu'illustré en figure 4.

Selon cet exemple, le diffuseur principal 41 comprend un module spécifique 411, permettant de générer et d'envoyer des ordres ou demandes de décrochage (en anglais « splice ») à au moins deux diffuseurs secondaires 42 et 43.

Ce module 411 de génération d'ordres de décrochage tient compte du signal numérique, comprenant au moins un programme principal, destiné à être diffusé par le diffuseur principal. Ce signal de transport est encore appelé flux DMB, flux DAB, flux DRM, etc, selon la norme de diffusion utilisée. On considère ci-après que ce signal numérique est transmis en utilisant la couche de transport DCP, et on note ce signal « signal DCP » ou « flux DCP », quelle que soit la norme de diffusion utilisée. Bien entendu, cette notation n'est pas limitative, et le signal numérique peut être transporté selon d'autres protocoles.

Le module 411 de génération d'ordres de décrochage permet de construire un ordre de décrochage en générant un paquet de marquage comprenant au moins :
- un identifiant d'ordre de décrochage ;
- une information temporelle de décrochage, permettant de définir la position du décrochage dans le signal DCP reçu par un re-diffuseur.

En d'autres termes, un ordre de décrochage contient les données suffisantes permettant à un diffuseur secondaire de déterminer un point ou moment de décrochage dans le signal numérique diffusé par le diffuseur principal.

Ce module 411 de génération d'ordres de décrochage, ou le diffuseur principal 41 auquel il appartient, peut alors envoyer les ordres de décrochage aux diffuseurs secondaires.

Selon un mode de réalisation avantageux, cette transmission est une transmission « in-band » (dans la bande), illustrée par la flèche 44 en trait plein. Cette transmission repose sur l'insertion des paquets de marquage directement dans le signal DCP, avant diffusion du signal DCP par le diffuseur principal.

Selon une variante, la transmission est une transmission « out-band » (hors-bande), illustrée par la flèche 45 en trait pointillé plein. Cette transmission repose sur l'envoi des paquets de marquage dans un signal distinct du signal DCP diffusé par le diffuseur principal.

Les diffuseurs secondaires 42, 43 reçoivent donc le signal DCP et le ou les paquets de marquage, transmis dans une même voie ou dans des voies distinctes.

Selon l'exemple décrit, le diffuseur secondaire 42 (respectivement 43) comprend un module de décrochage 421 (respectivement 431), capable de recevoir et d'exécuter les ordres de décrochage reçus. Ce module de décrochage 421 permet de remplacer un programme principal du signal DCP par un programme secondaire, pour délivrer un programme décroché.

Par exemple, le module de décrochage 421 met en œuvre les étapes suivantes :
- réception des ordres de décrochage (« in-band » ou « out-band ») ;
- vérification et filtrage des ordres de décrochage ;
- interprétation des ordres de décrochage ;
- gestion des sources utilisées pour réaliser la modification de contenu ;
- analyse du flux DCP ;
- réalisation du décrochage.

On note que les procédés selon l'invention peuvent être mis en œuvre de diverses manières, notamment sous forme câblée ou sous forme logicielle. Ces différents équipements communiquent notamment en utilisant le protocole IP.

### B) Fonctionnement du module de génération d'ordres de décrochage

On décrit ci-après plus en détail, en relation avec la figure 5, un exemple de fonctionnement du diffuseur principal 41.

Selon cet exemple, le diffuseur principal 41 reçoit en entrée des sources à encoder 51 (programme de radio numérique, audio, vidéo, fichier multimédia, etc), qui sont codées par un codeur 412. Le diffuseur principal 41 reçoit également en entrée des demandes d'insertion d'ordre de décrochage 52, et optionnellement des informations de synchronisation 53, issue d'une source de synchronisation externe (issue par exemple du NTP, pour «Network Time Protocol» ou protocole horaire en réseau).

Le diffuseur principal 41 délivre en sortie un signal numérique mis en forme dans un encapsulateur DCP 413, encore appelé flux DCP, ainsi que des paquets de marquage, comprenant des ordres de décrochage. Les ordres de décrochage peuvent être insérés dans le flux DCP 44 ou envoyés par une voie annexe 45 (en utilisant un protocole internet sur une voie IP par exemple).

Plus précisément, la génération d'un ordre de décrochage est mise en œuvre dans le module 411 de génération d'ordres de décrochage, à réception d'une demande d'insertion d'ordre de décrochage 52. Cette demande peut être provoquée par une intervention extérieure, comme l'envoi d'une commande via IP, le dépôt d'un fichier en FTP (« File Transport Protocol » ou protocole de transfert de fichier), etc, ou déclenchée automatiquement, en tenant compte par exemple d'une horloge. Dans ce dernier cas, la demande d'insertion d'ordre de décrochage 52 doit être horodatée.

Le module 411 de génération d'ordres de décrochage utilise une ou plusieurs sources de synchronisation pour déterminer la position du décrochage dans le flux DCP, c'est-à-dire pour déterminer l'information temporelle de décrochage définissant un moment au cours duquel un diffuseur secondaire peut insérer un programme secondaire dans le flux DCP.

Plus précisément, le module 411 de génération d'ordres de décrochage prend en entrée des informations de synchronisation 54 par rapport au signal numérique généré par le codeur 52, déterminées en tenant compte de l'horloge du signal de transport. L'information temporelle de décrochage transmise à un re-diffuseur dans un paquet de marquage est donc déterminée en tenant compte de la base de temps du signal de transport. Il s'agit par exemple d'une valeur d'OCR indiquant l'instant de début et l'instant de fin du décrochage pour une diffusion selon la norme DMB, ou d'une valeur d'estampille temporelle EDI pour une diffusion selon les normes DAB ou DAB+, et MDI pour une diffusion selon la norme DRM.

Le module 411 de génération d'ordres de décrochage peut également tenir compte des informations de synchronisation 53 issues d'une source externe (NTP par exemple). Ces informations de synchronisation 53 sont utilisées par le module 411 pour synchroniser la demande d'insertion d'ordre de décrochage 52, lorsque celle-ci est horodatée. Dans ce cas, la datation des ordres de décrochage, c'est-à-dire la détermination de l'information temporelle de décrochage, est faite en comparant les informations de synchronisation 54 issues du signal numérique et les informations de synchronisation 53 issues d'une source externe. Cette comparaison permet de réaliser la conversion de l'horodatage de la demande d'insertion 52 d'ordre de décrochage vers la base de temps utilisée dans le signal de transport DAB, DAB+, DRM ou DMB.

Le module 411 de génération d'ordres de décrochage permet ainsi de générer un ou plusieurs paquets de marquage 55, chaque paquet correspondant à un ordre de décrochage à transmettre aux diffuseurs secondaires.

Selon cet exemple de réalisation, un paquet de marquage comprend au moins :
- un champ portant un identifiant unique d'ordre de décrochage, nommé « Spl Ord ID » par exemple, permettant au module de décrochage 421 de savoir si l'ordre de décrochage est à prendre en compte ou non. La valeur de ce champ est configurable ;
- au moins un champ portant une information temporelle de décrochage, permettant d'identifier la position du point de décrochage, ou point de « splice », dans le signal DCP (valeur de l'OCR pour la norme DMB ou d'une estampille temporelle pour la norme DAB par exemple). Par exemple, cette information temporelle précise la date de début (valeur de l'OCR égale à V1) et la date de fin (valeur de l'OCR égale à V2) du décrochage.

Optionnellement, le paquet de marquage comprend également un champ portant une durée de décrochage. Ce champ définit une durée avant retour au programme principal, c'est-à-dire une durée pendant laquelle le diffuseur secondaire peut diffuser un programme secondaire avant de revenir à la diffusion du programme principal.

La structure des paquets de marquage selon ce mode de réalisation de l'invention sera décrite plus en détail par la suite, en relation avec les figures 7A à 7D.

Afin de prévenir les pertes d'un ordre de décrochage lors du transport entre le diffuseur principal 41 et les diffuseurs secondaires 42 ou 43, un paquet de marquage correspondant à un ordre de décrochage peut être répété plusieurs fois avant le point de décrochage. Selon une variante de réalisation, une fois la date de début de décrochage passée, le diffuseur principal 41 peut envoyer périodiquement des ordres aux diffuseurs secondaires 42 ou 43 pour forcer le décrochage.

Par exemple, selon la norme DMB, si l'information temporelle associée à un ordre de décrochage précise une date de début de décrochage correspondant à une valeur de l'OCR égale à V1, le paquet de marquage peut être transmis plusieurs fois tant que la valeur de l'OCR du signal de transport est inférieure (antérieure) à V1. Une fois cette valeur passée, le diffuseur principal peut envoyer, éventuellement périodiquement, un ordre pour forcer le décrochage, par exemple en affectant une valeur spécifique (« 1 ») à un indicateur de demande de début de décrochage immédiat (« Fin »).

### C) Transport de l'ordre de décrochage

Comme indiqué précédemment, le transport du ou des paquets de marquage jusqu'aux diffuseurs secondaires réalisant le décrochage (« splicer » en anglais) peut se faire « in-band », c'est-à-dire dans le signal numérique, en utilisant la couche de transport DCP par exemple, et/ou « out-band », en envoyant le ou les paquets de marquage sur un lien distinct, via une liaison de type IP par exemple.

Pour une transmission « in-band », telle qu'illustrée par la flèche en trait plein 44 sur la figure 4, l'ordre de décrochage peut être véhiculé par un paquet de marquage ou « tag » DCP propriétaire. Celui-ci pourra être inséré dans le flux DCP conformément à la norme de diffusion. L'utilisation de la couche de transport DCP pour le transport des ordres de décrochage évite de modifier la structure du flux numérique qui sera transmis. De plus, l'utilisation de ce mode de transport permet de maintenir la compatibilité avec les équipements ne gérant pas les ordres de décrochage, puisque les paquets de marquage ou « tag » DCP non reconnus par un équipement sont automatiquement ignorés.

Pour une transmission « out-band », telle qu'illustrée par la flèche en trait pointillé 45 sur la figure 4, l'ordre de décrochage peut être véhiculé en dehors du flux DCP et peut être transporté par liaison IP en utilisant le protocole UDP (« User Datagram Protocol » ou protocole de datagramme utilisateur) ou TCP (« Transport Control Protocol » ou protocole de contrôle de transmissions) par exemple. Afin d'homogénéiser les formats des ordres de décrochage, les paquets de marquage transmis « out-band » ont avantageusement la même structure que les paquets de marquage véhiculés « in-band ».

Selon l'invention, permettant d'assurer une flexibilité importante du décrochage, les paquets de marquage véhiculés « in-band » ou « out-band » comprennent:
- un identifiant d'ordre de décrochage, qui pourra être utilisé par le diffuseur secondaire pour décider la prise en compte ou non de l'ordre de décrochage ;
- une identification dans le flux de la plage temporelle de décrochage, sous la forme d'une information temporelle de décrochage.

Avantageusement, la configuration même des décrochages, c'est-à-dire le choix des flux à décrocher (audio, vidéo, BIFS...), peut être paramétrée de façon séparée sur chaque diffuseur secondaire qui réalise le décrochage. Ainsi, les différents diffuseurs secondaires 42 et 43 peuvent réaliser un décrochage de type différent sur réception d'un même ordre de décrochage.

### D) Fonctionnement de l'équipement réalisant le décrochage

On décrit ci-après plus en détail, en relation avec la figure 6, un exemple de fonctionnement du diffuseur secondaire 42 ou 43.

Un tel diffuseur secondaire reçoit en entrée le flux DCP, ainsi qu'un ou plusieurs paquets de marquage. Ces paquets de marquage peuvent être reçus dans le flux DCP 44 (transmission « in-band ») ou dans un flux distinct 45 (transmission « out-band »).

L'équipement effectuant le décrochage comprend plusieurs modules.

Un module 61 d'extraction d'ordres de décrochage reçoit en entrée le flux DCP 44. Il extrait de ce flux les paquets de marquage correspondant aux ordres de décrochage, dans le cas d'une transmission « in-band ». Les paquets de marquage ainsi extraits sont transmis à un module 62 de gestion des ordres de décrochage.

Le module 62 de gestion des ordres de décrochage peut recevoir des ordres de décrochage issus du module 61 d'extraction d'ordres de décrochage, dans le cas d'une transmission « in-band », ou bien recevoir directement des ordres de décrochage, sur une liaison IP 45 par exemple, dans le cas d'une transmission « out-band ». Le module 62 de gestion des ordres de décrochage vérifie alors si le décrochage doit être pris en compte, en vérifiant l'identifiant d'ordre de décrochage. Si l'ordre est valide, le module 62 recherche la configuration locale de décrochage qui lui est associée (audio, vidéo, BIFS...), en consultant une base de configuration de décrochage 63. Si l'ordre de décrochage reçu n'est pas valide, il est ignoré.

On entend ici par ordre (ou identifiant) valide un ordre qui a pour identifiant un identifiant présent dans la base de configuration de décrochage 63 du diffuseur secondaire.

Le module 62 de gestion des ordres de décrochage transmet alors au module 64 de décrochage les commandes et la configuration des ordres de décrochage valides. Ces commandes permettent d'indiquer au module 64 de décrochage le moment de décrochage, sous la forme de l'identifiant du paquet correspondant (PID à décrocher, identifié à partir de la valeur V1 de l'OCR par exemple, pour le DMB), la source à utiliser pour le décrochage, etc.

Ces informations connues, le module 64 de dérochage scrute le flux DCP à la recherche d'un point de décrochage à prendre en compte. Quand le module 64 détecte un point de décrochage, il effectue le décrochage en accord avec la configuration qui lui est associée, en remplaçant un programme principal du flux DCP par un programme secondaire, et en diffusant le flux ainsi modifié 67, selon le protocole DCP par exemple.

La ou les sources secondaires fournissant un contenu secondaire utilisé pour le décrochage peuvent être de différentes natures. Par exemple, une source peut fournir en temps réel un programme secondaire à diffuser. Ce programme provient par exemple d'un flux secondaire, transmis selon le protocole DCP par exemple. Selon une variante, ce programme provient d'une source analogique et est encodé dans un encodeur 65. Dans ces deux cas, le module de décrochage comprend une mémoire tampon 641 dans laquelle est stocké le programme secondaire jusqu'à la réception du point de décrochage. L'utilisation de cette mémoire tampon 641 permet de re-synchroniser le début du programme secondaire avec le point d'insertion dans le flux principal.

D'autres contenus comme des contenus pré-enregistrés et stockés dans une mémoire 66, sous la forme de fichiers par exemple, peuvent également être utilisés comme source secondaire.

### E) Structure des paquets de marquage

On décrit désormais, en relation avec les figures 7A à 7D, la structure des paquets de marquage selon un mode de réalisation particulier de l'invention.

Comme déjà indiqué, un paquet de marquage correspond à un ordre de décrochage, et comprend les données suffisantes pour permettre au diffuseur secondaire d'identifier le point de décrochage dans le flux DCP.

La figure 7A illustre un exemple de structure d'un paquet de marquage selon ce mode de réalisation.

Selon cet exemple, le paquet de marquage comprend :
- un champ de 32 bits, nommé « Tag name » 71, issu de la norme DCP, et permettant d'identifier le paquet de marquage ;
- un champ de 32 bits, nommé « Tag length » 72, issu de la norme DCP, et donnant la longueur du paquet de marquage en bits ;
- un champ de 32 bits, nommé « Spl ord ID » 73, contenant l'identifiant unique d'ordre de décrochage sur le réseau ;
- un champ de 8 bits, nommé « Flags » 74, comprenant huit indicateurs ;
- un champ de N bits (N entier), nommé « Spl Pos Beg » 75, contenant les informations nécessaires à l'identification du point de début de décrochage dans le flux DCP. Le format de ce champ est lié au contenu à décrocher selon la norme de diffusion utilisée (par exemple DMB, DAB, DAB+ ou DRM) ;
- un champ de N bits (N entier), nommé « Spl Pos End » 76, contenant les informations nécessaires à l'identification du point de fin de décrochage dans le flux DCP. Le format de ce champ sera lié au contenu à décrocher selon la norme de diffusion utilisée (par exemple DMB, DAB, DAB+ ou DRM) ;
- un champ optionnel de M bits (M entier), nommé « Spl Dur » 77, contenant la durée du décrochage. Le format de ce champ sera lié au contenu à décrocher selon la norme de diffusion utilisée (par exemple DMB, DAB, DAB+ ou DRM).

Les huit bits du champ « flags » 74 comprennent :
- un indicateur nommé « Beg » 741 qui, s'il est à 1, signale un ordre de début de décrochage. La position de début de décrochage se trouve alors dans le champ « Spl pos Beg». Le champ « Spl pos Beg» doit être présent si cet indicateur est utilisé ;
- un indicateur nommé « End » 742 qui, s'il est à 1, signale l'ordre de fin de décrochage. La position de la fin de décrochage se trouve alors dans le champ « Spl pos End». Le champ « Spl pos End» doit être présent si cet indicateur est utilisé ;
- un indicateur nommé « Dur » 743 qui, s'il est à 1 signale la présence du champ « Spl dur » utilisé pour donner la durée de l'ordre de décrochage identifié par l'identifiant « Spl ord ID » ;
- un indicateur de demande de début de décrochage immédiat nommé « Fin » 744 qui, s'il est à 1, force le basculement sur le programme secondaire ;
- un indicateur de demande de fin de décrochage immédiat nommé « Fout » 745 qui, s'il est à 1, force le retour sur le programme principal ;
- un indicateur « Rst » 746 qui, s'il est à 1, efface tous les ordres de décrochage précédemment mémorisés pour l'identifiant « Spl ord ID » ;
- deux bits nommés « Rfu » 747, 748 non utilisés.

La figure 7B illustre un exemple de paquet de marquage diffusé selon la norme DMB terrestre (ou T-DMB). Selon cet exemple :
- le champ « Tag name » 71 peut prendre la valeur ADMB, ou tout autre valeur permettant d'identifier ce paquet de marquage ;
- le champ « Tag length » 72 peut prendre les valeurs 40, 80,120 ou 160 ;
- le champ « Spl Pos Beg » 75 est utilisé pour indiquer la position du point de début de décrochage dans le flux DCP. Il comprend par exemple 40 bits (N = 40). Les 40 bits utilisent la même base de temps que l'OCR du flux DCP. Les 7 bits de poids fort représentent donc le nombre de cycle complet d'OCR nécessaire avant que l'estampille temporelle (ou « time stamp ») des 33 bits de poids faible puisse être prise en compte pour trouver le point de début du décrochage ;
- le champ « Spl Pos End » 76 est utilisé pour indiquer la position du point de fin de décrochage dans le flux DCP. Il comprend également 40 bits (N = 40). Les 40 bits utilisent la même base de temps que l'OCR du flux DCP. Les 7 bits de poids fort représentent donc le nombre de cycle complet d'OCR nécessaire avant que l'estampille temporelle des 33 bits de poids faible puisse être prise en compte pour trouver le point de fin de décrochage ;
- le champ « Spl Dur » 77 contient la durée du décrochage avant retour sur le flux DCP. Il comprend par exemple 40 bits (M = 40). La durée est donc codée sur 40 bits et utilise la même base de temps que l'OCR du flux DCP.

Ainsi, pour une diffusion selon la norme T-DMB, l'identification du point de décrochage peut être réalisée en comparant la valeur de l'OCR du flux DCP à la valeur du champ « Spl Pos Beg » du paquet de marquage.

La figure 7C illustre un exemple de paquet de marquage diffusé selon la norme DRM. Selon cet exemple :
- le champ « Tag name » 71 peut prendre la valeur ADRM, ou tout autre valeur permettant d'identifier ce paquet de marquage ;
- le champ « Tag length » 72 peut prendre les valeurs 40, 96,128 ou 152 ;
- le champ « Spl Pos Beg » 75 comprend par exemple 56 bits (N = 56). Les 50 bits de poids faible sont utilisés pour transporter l'estampille temporelle utilisée dans le marqueur « tist » de l'interface MDI pour transporter le flux DCP en DRM. Ce marqueur est bien connu de l'Homme du Métier, et notamment décrit dans le document ETSI TS 102 820 précité. La valeur portée par ce champ correspond au point de début de décrochage ;
- le champ « Spl Pos End » 76 comprend également 56 bits. Les 50 bits de poids faible sont utilisés pour transporter l'estampille temporelle utilisée dans le marqueur « tist » du MDI pour transporter le flux DCP en DRM. La valeur portée par ce champ correspond au point de fin de décrochage ;
- le champ « Spl Dur » 77 comprend par exemple 32 bits (M = 32). Il donne la durée du décrochage en milliseconde depuis le début du décrochage.

La figure 7D illustre finalement un exemple de paquet de marquage diffusé selon la norme DAB ou DAB+. Selon cet exemple :
- le champ « Tag name » 71 peut prendre la valeur ADAB, ou tout autre valeur permettant d'identifier ce paquet de marquage ;
- le champ « Tag length » 72 peut prendre les valeurs 40, 104, 136, 168 ;
- le champ « Spl Pos Beg » 75 comprend par exemple 64 bits (N = 64). Il porte une estampille temporelle permettant d'identifier la position du point de début de décochage dans le flux DCP. Le format de l'estampille temporelle est celui du protocole EDI, utilisé pour le transport de flux DAB, DAB+ ou DMB sur IP en utilisant la norme DCP. Selon ce protocole, le champ « Spl Pos Beg » 75 est décomposé des deux champs nommés « seconds » et « TIST ». Les deux champs sont concaténés comme suit :
   o le champ « seconds », sur les 32 bits de poids fort, donne le nombre de secondes écoulées depuis le 1^{er} janvier 2000 à 00:00:00 ;
   o le champ « TIST », sur les 32 bits de poids faible, donne la référence dans la seconde. Le format de ce champ est défini dans l'Annexe B de la norme ETSI EN 300 797 ;
- le champ « Spl Pos End » 76 comprend également 64 bits (N = 64). Il contient une estampille temporelle permettant d'identifier la position du point de fin de décrochage dans le flux DCP. Le format de l'estampille temporelle est celui du protocole EDI, tel que décrit ci-dessus ;
- le champ « Spl Dur » 77 comprend par exemple 32 bits (M = 32). Il donne la durée du décrochage en milliseconde depuis le début du décrochage.

## Revendications

1. Procédé de diffusion d'un signal numérique d'un diffuseur principal (41) à destination d'au moins un diffuseur secondaire (42), ou re-diffuseur, dans un réseau de diffusion radiophonique numérique,
ledit signal numérique portant au moins un programme principal, ledit procédé mettant en œuvre les étapes suivantes, au niveau dudit diffuseur principal (41) :
- génération (21) d'au moins un paquet de marquage correspondant à un ordre de décrochage, un paquet de marquage comprenant :
o un identifiant d'ordre de décrochage destiné à être utilisé par ledit au moins un diffuseur secondaire pour décider la prise en compte ou non de l'ordre de décrochage ;
o une information temporelle de décrochage, définissant un moment pour le remplacement, par ledit au moins un diffuseur secondaire, dudit programme principal par un programme secondaire dans ledit signal numérique ;
- transmission (22) dudit au moins un paquet de marquage et dudit signal numérique selon le protocole de distribution et communication DCP (« Distribution and Communication Protocol »),
ladite information temporelle de décrochage comprenant au moins un élément appartenant au groupe comprenant :
- un instant de début de décrochage ;
- un instant de fin de décrochage ;
- une durée de décrochage ;
ladite information temporelle de décrochage étant déterminée en tenant compte d'une horloge dudit signal numérique.

2. Procédé de diffusion selon la revendication 1, **caractérisé en ce que** ledit au moins un paquet de marquage est inséré dans ledit signal numérique préalablement à ladite étape de transmission.

3. Procédé de diffusion selon l'une quelconque des revendications 1 et 2, **caractérisé en ce que** ledit au moins un paquet de marquage est transmis auxdits diffuseurs secondaires par l'intermédiaire d'un moyen de transmission distinct dudit signal numérique.

4. Procédé de diffusion selon l'une quelconque des revendications 1 à 3, **caractérisé en ce qu'**il comprend une étape de réception d'une demande d'insertion d'ordre de décrochage, préalable à ladite étape de génération d'au moins un paquet de marquage.

5. Procédé de diffusion selon la revendication 4, **caractérisé en ce que** ladite demande d'insertion porte une information d'horodatage, exprimée en tenant compte d'une source de synchronisation externe, et **en ce que** ledit procédé comprend une étape de conversion de ladite information d'horodatage, en ladite information temporelle de décrochage, exprimée en tenant compte d'une horloge dudit signal numérique.

6. Procédé de diffusion selon l'une quelconque des revendications 1 à 5, **caractérisé en ce que** ledit paquet de marquage comprend les indicateurs suivants :
- un indicateur de présence d'un élément de type instant de début de décrochage ;
- un indicateur de présence d'un élément de type instant de fin de décrochage ;
- un indicateur de présence d'un élément de type durée de décrochage ;
- un indicateur forçant un décrochage et une diffusion dudit programme secondaire ;
- un indicateur forçant un retour sur le programme principal ;
- un indicateur effaçant les ordres de décrochage précédemment mémorisés pour un identifiant d'ordre de décrochage donné.

7. Procédé de diffusion selon l'une quelconque des revendications 1 à 6, **caractérisé en ce que** ledit paquet de marquage est transmis périodiquement.

8. Produit programme d'ordinateur téléchargeable depuis un réseau de communication et/ou enregistré sur un support lisible par ordinateur et/ou exécutable par un processeur, comprenant des instructions qui, lorsque le programme est exécuté par le diffuseur de la revendication 9 conduisent celui-ci à mettre en œuvre les étapes du procédé de diffusion selon l'une au moins des revendications 1 à 7.

9. Diffuseur principal (41) diffusant un signal numérique à destination d'au moins un diffuseur secondaire (42, 43), dans un réseau de diffusion radiophonique numérique,
ledit signal numérique portant au moins un programme principal, ledit diffuseur principal (41) comprenant:
- des moyens de génération (411) d'au moins un paquet de marquage correspondant à un ordre de décrochage, un paquet de marquage comprenant :
∘ un identifiant d'ordre de décrochage destiné à être utilisé par ledit au moins un diffuseur secondaire pour décider la prise en compte ou non de l'ordre de décrochage ;
∘ une information temporelle de décrochage, définissant un moment pour le remplacement, par ledit au moins un diffuseur secondaire, dudit programme principal par un programme secondaire dans ledit signal numérique ;
- des moyens de transmission dudit au moins un paquet de marquage et dudit signal numérique selon le protocole de distribution et communication DCP (« Distribution and Communication Protocol »),
ladite information temporelle de décrochage comprenant au moins un élément appartenant au groupe comprenant :
- un instant de début de décrochage ;
- un instant de fin de décrochage ;
- une durée de décrochage ;
ladite information temporelle de décrochage étant déterminée en tenant compte d'une horloge dudit signal numérique.

10. Signal diffusé par un diffuseur principal (41) à destination d'au moins un diffuseur secondaire (42, 43), ou re-diffuseur, dans un réseau de diffusion radiophonique numérique, ledit signal étant transmis selon le protocole de distribution et communication DCP (« Distribution and Communication Protocol ») et portant au moins un paquet de marquage correspondant à un ordre de décrochage,
un paquet de marquage comprenant :
∘ un identifiant d'ordre de décrochage destiné à être utilisé par ledit au moins un diffuseur secondaire pour décider la prise en compte ou non de l'ordre de décrochage ;
∘ une information temporelle de décrochage, définissant un moment pour le remplacement, par ledit au moins un diffuseur secondaire, dudit programme principal par un programme secondaire dans un signal numérique,
ladite information temporelle de décrochage comprenant au moins un élément appartenant au groupe comprenant :
- un instant de début de décrochage ;
- un instant de fin de décrochage ;
- une durée de décrochage ;
ladite information temporelle de décrochage étant déterminée en tenant compte d'une horloge dudit signal numérique.

11. Procédé de re-diffusion d'un signal modifié, dans un réseau de diffusion radiophonique numérique comprenant un diffuseur principal (42) alimentant au moins un diffuseur secondaire (43), ou re-diffuseur, le procédé mettant en œuvre les étapes suivantes, au niveau dudit au moins un diffuseur secondaire :
- réception (31) d'un signal numérique transmis selon le protocole de distribution et communication DCP (« Distribution and Communication Protocol »), portant au moins un programme principal, et d'au moins un paquet de marquage, ledit paquet de marquage correspondant à un ordre de décrochage et comprenant :
∘ un identifiant d'ordre de décrochage ;
∘ une information temporelle de décrochage, définissant un moment pour le remplacement, par ledit au moins un diffuseur secondaire, dudit programme principal par un programme secondaire dans ledit signal numérique, déterminée en tenant compte d'une horloge dudit signal numérique ;
- lecture (32) dudit paquet de marquage ;
- vérification (33) si ledit identifiant d'ordre de décrochage correspond à un identifiant présent dans une base de configuration de décrochage associée audit au moins un diffuseur secondaire, et selon le résultat :
∘ détermination (34) d'un instant de début de décrochage, à partir de ladite information temporelle de décrochage, mettant en œuvre une comparaison entre ladite information temporelle de décrochage et une horloge dudit signal numérique reçu ;
∘ remplacement (35) dudit programme principal par ledit programme secondaire dans ledit signal numérique reçu, à partir dudit instant de début de décrochage, délivrant un signal modifié ;
∘ diffusion dudit signal modifié.

12. Procédé de re-diffusion selon la revendication 11, **caractérisé en ce qu'**il comprend une étape préalable de réception dudit programme secondaire et de stockage dans une mémoire.

13. Produit programme d'ordinateur téléchargeable depuis un réseau de communication et/ou enregistré sur un support lisible par ordinateur et/ou exécutable par un processeur, comprenant des instructions qui, lorsque le programme est exécuté par le diffuseur de la revendication 14 conduisent celui-ci à mettre en œuvre les étapes du procédé de re-diffusion selon l'une au moins des revendications 11 et 12.

14. Diffuseur secondaire (42, 43) d'un signal modifié, dans un réseau de diffusion radiophonique numérique comprenant un diffuseur principal (41) alimentant au moins ledit diffuseur secondaire, comprenant:
- des moyens de réception d'un signal numérique transmis selon le protocole de distribution et communication DCP (« Distribution and Communication Protocol »), portant au moins un programme principal, et d'au moins un paquet de marquage, ledit paquet de marquage correspondant à un ordre de décrochage et comprenant :
∘ un identifiant d'ordre de décrochage ;
∘ une information temporelle de décrochage, définissant un moment pour le remplacement, par ledit diffuseur secondaire, dudit programme principal par un programme secondaire dans ledit signal numérique, déterminée en tenant compte d'une horloge dudit signal numérique ;
- des moyens de lecture dudit paquet de marquage ;
- des moyens de vérification vérifiant si ledit identifiant d'ordre de décrochage correspond à un identifiant présent dans une base de configuration de décrochage associée audit diffuseur secondaire ;
- des moyens de détermination d'un instant de début de décrochage, à partir de ladite information temporelle de décrochage, mettant en œuvre des moyens de comparaison entre ladite information temporelle de décrochage et une horloge dudit signal numérique reçu ;
- des moyens de remplacement dudit programme principal par ledit programme secondaire dans ledit signal numérique reçu, à partir dudit instant de début de décrochage, délivrant un signal modifié ;
- des moyens de diffusion dudit signal modifié.

## Patentansprüche

1. Verfahren zum Senden eines digitalen Signals von einem Hauptsender (41) an mindestens einen Sekundärsender (42) oder Repeater in einem digitalen Rundfunknetz, wobei das digitale Signal mindestens ein Hauptprogramm enthält,
wobei das Verfahren die folgenden Schritte am Hauptsender (41) ausführt:
- Erzeugen (21) mindestens eines Markierungspakets, das einer Umschaltanweisung entspricht, wobei ein Markierungspaket aufweist:
∘ eine Kennung einer Umschaltanweisung, die dazu bestimmt ist, von dem mindestens einen Sekundärsender verwendet zu werden, um zu entscheiden, ob die Umschaltanweisung zu berücksichtigen ist oder nicht,
∘ eine Umschaltzeitinformation, die einen Zeitpunkt für das Ersetzen des Hauptprogramms durch ein Sekundärprogramm in dem digitalen Signal durch den mindestens einen Sekundärsender festlegt,
- Übertragen (22) des mindestens einen Markierungspakets und des digitalen Signals gemäß dem DCP-Übertragungs- und Kommunikationsprotokoll ("Distribution and Communication Protocol"),
wobei die Umschaltzeitinformation mindestens ein Element aufweist, das zu der Gruppe gehört, umfassend:
- einen Anfangszeitpunkt des Umschaltens,
- einen Endzeitpunkt des Umschaltens,
- eine Umschaltdauer,
wobei die Umschaltzeitinformation bestimmt wird, indem eine Taktfrequenz des digitalen Signals berücksichtigt wird.

2. Verfahren zum Senden nach Anspruch 1, **dadurch gekennzeichnet, dass** das mindestens eine Markierungspaket vor dem Schritt des Übertragens in das digitale Signal eingefügt wird.

3. Verfahren zum Senden nach einem der Ansprüche 1 und 2, **dadurch gekennzeichnet, dass** das mindestens eine Markierungspaket durch ein Übertragungsmittel, das von dem digitalen Signal verschieden ist, an die Sekundärsender übertragen wird.

4. Verfahren zum Senden nach einem der Ansprüche 1 bis 3, **dadurch gekennzeichnet, dass** es einen Schritt des Empfangens einer Anfrage zum Einfügen einer Umschaltanweisung vor dem Schritt des Erzeugens mindestens eines Markierungspakets aufweist.

5. Verfahren zum Senden nach Anspruch 4, **dadurch gekennzeichnet, dass** die Anfrage zum Einfügen eine Zeitstempelungsinformation enthält, die unter Berücksichtigung einer externen Synchronisationsquelle ausgedrückt wird, und dadurch, dass das Verfahren einen Schritt des Umwandelns der Zeitstempelungsinformation in die Umschaltzeitinformation aufweist, die unter Berücksichtigung einer Taktfrequenz des digitalen Signals ausgedrückt wird.

6. Verfahren zum Senden nach einem der Ansprüche 1 bis 5, **dadurch gekennzeichnet, dass** das Markierungspaket die folgenden Anzeiger aufweist:
- einen Anzeiger für das Vorhandensein eines Elements vom Typ des Anfangszeitpunkts des Umschaltens,
- einen Anzeiger für das Vorhandensein eines Elements vom Typ des Endzeitpunkts des Umschaltens,
- einen Anzeiger für das Vorhandensein eines Elements vom Typ der Umschaltdauer,
- einen Anzeiger, der ein Umschalten und ein Übertragen des Sekundärprogramms erzwingt,
- einen Anzeiger, der ein Rückkehren zum Hauptprogramm erzwingt,
- einen Anzeiger, der die Umschaltanweisungen löscht, die zuvor für eine bestimmte Kennung einer Umschaltanweisung gespeichert werden.

7. Verfahren zum Senden nach einem der Ansprüche 1 bis 6, **dadurch gekennzeichnet, dass** das Markierungspaket regelmäßig übertragen wird.

8. Computerprogrammprodukt, das von einem Kommunikationsnetzwerk heruntergeladen und/oder auf einem computerlesbaren Medium aufgezeichnet und/oder von einem Prozessor ausgeführt werden kann, umfassend Anweisungen, die, wenn das Programm vom dem Sender des Anspruchs 9 ausgeführt wird, diesen dazu bringt, die Schritte des Verfahrens zum Senden nach mindestens einem der Ansprüche 1 bis 7 umzusetzen.

9. Hauptsender (41), der ein digitales Signal an mindestens einen Sekundärsender (42, 43) in einem digitalen Rundfunknetz sendet,
wobei das digitale Signal mindestens ein Hauptprogramm enthält,
wobei der Hauptsender (41) aufweist:
- Mittel zum Erzeugen (411) mindestens eines Markierungspakets, das einer Umschaltanweisung entspricht, wobei ein Markierungspaket aufweist:
∘ eine Kennung einer Umschaltanweisung, die dazu bestimmt ist, von dem mindestens einen Sekundärsender verwendet zu werden, um zu entscheiden, ob die Umschaltanweisung zu berücksichtigen ist oder nicht,
∘ eine Umschaltzeitinformation, die einen Zeitpunkt für das Ersetzen des Hauptprogramms durch ein Sekundärprogramm in dem digitalen Signal durch den mindestens einen Sekundärsender festlegt,
- Mittel zum Übertragen des mindestens einen Markierungspakets und des digitalen Signals gemäß dem DCP-Übertragungs- und Kommunikationsprotokoll ("Distribution and Communication Protocol"),
wobei die Umschaltzeitinformation mindestens ein Element aufweist, das zu der Gruppe gehört, umfassend:
- einen Anfangszeitpunkt des Umschaltens,
- einen Endzeitpunkt des Umschaltens,
- eine Umschaltdauer,
wobei die Umschaltzeitinformation bestimmt wird, indem eine Taktfrequenz des digitalen Signals berücksichtigt wird.

10. Signal, das von einem Hauptsender (41) an mindestens einen Sekundärsender (42, 43) oder Repeater in einem digitalen Rundfunknetz gesendet wird,
wobei das Signal gemäß dem DCP-Übertragungs- und Kommunikationsprotokoll ("Distribution and Communication Protocol") übertragen wird und mindestens ein Markierungspaket einer Umschaltanweisung enthält,
wobei ein Markierungspaket aufweist:
∘ eine Kennung einer Umschaltanweisung, die dazu bestimmt ist, von dem mindestens einen Sekundärsender verwendet zu werden, um zu entscheiden, ob die Umschaltanweisung zu berücksichtigen ist oder nicht,
∘ eine Umschaltzeitinformation, die einen Zeitpunkt für das Ersetzen des Hauptprogramms durch ein Sekundärprogramm in einem digitalen Signal durch den mindestens einen Sekundärsender festlegt,
wobei die Umschaltzeitinformation mindestens ein Element aufweist, das zu der Gruppe gehört, umfassend:
- einen Anfangszeitpunkt des Umschaltens,
- einen Endzeitpunkt des Umschaltens,
- eine Umschaltdauer,
wobei die Umschaltzeitinformation bestimmt wird, indem eine Taktfrequenz des digitalen Signals berücksichtigt wird.

11. Verfahren zum Wiederübertragen eines modifizierten Signals in einem digitalen Rundfunknetz, umfassend einen Hauptsender (42), der mindestens einen Sekundärsender (43) oder Repeater versorgt,
wobei das Verfahren die folgenden Schritte an dem mindestens einen Sekundärsender ausführt:
- Empfangen (31) eines digitalen Signals, das gemäß dem DCP-Übertragungs- und Kommunikationsprotokoll ("Distribution and Communication Protocol") übertragen wird, das mindestens ein Hauptprogramm enthält, und mindestens eines Markierungspakets, wobei das Markierungspaket einer Umschaltanweisung entspricht und aufweist:
∘ eine Kennung einer Umschaltanweisung,
∘ eine Umschaltzeitinformation, die einen Zeitpunkt für das Ersetzen des Hauptprogramms durch ein Sekundärprogramm in dem digitalen Signal durch den mindestens einen Sekundärsender festlegt, die bestimmt wird, indem eine Taktfrequenz des digitalen Signals berücksichtigt wird,
- Lesen (32) des Markierungspakets,
- Überprüfen (33), ob die Kennung der Umschaltanweisung einer Kennung entspricht, die in einer Konfigurationsbasis zum Umschalten vorhanden ist, die dem mindestens einen Sekundärsender zugeordnet wird, und je nach dem Ergebnis:
∘ Bestimmen (34) eines Anfangszeitpunkts des Umschaltens ausgehend von der Umschaltzeitinformation, wobei ein Vergleichen zwischen der Umschaltzeitinformation und einer Taktfrequenz des empfangenen digitalen Signals umgesetzt wird,
∘ Ersetzen (35) des Hauptprogramms durch das Sekundärprogramm in dem empfangenen digitalen Signal ausgehend von dem Anfangszeitpunkt des Umschaltens, wodurch ein modifiziertes Signal bereitgestellt wird,
∘ Übertragen des modifizierten Signals.

12. Verfahren zum Wiederübertragen nach Anspruch 11, **dadurch gekennzeichnet, dass** es einen vorhergehenden Schritt des Empfangens des Sekundärprogramms und des Speicherns in einem Speicher aufweist.

13. Computerprogrammprodukt, das von einem Kommunikationsnetzwerk heruntergeladen und/oder auf einem computerlesbaren Medium aufgezeichnet und/oder von einem Prozessor ausgeführt werden kann, umfassend Anweisungen, die, wenn das Programm vom dem Sender des Anspruchs 14 ausgeführt wird, diesen dazu bringt, die Schritte des Verfahrens zum Wiederübertragen nach mindestens einem der Ansprüche 11 und 12 umzusetzen.

14. Sekundärsender (42, 43) eines modifizierten Signals in einem digitalen Rundfunknetz, umfassend einen Hauptsender (41), der mindestens den Sekundärsender versorgt, umfassend:
- Mittel zum Empfangen eines digitalen Signals, das gemäß dem DCP-Übertragungs- und Kommunikationsprotokoll ("Distribution and Communication Protocol") übertragen wird, das mindestens ein Hauptprogramm enthält, und mindestens eines Markierungspakets, wobei das Markierungspaket einer Umschaltanweisung entspricht und aufweist:
∘ eine Kennung einer Umschaltanweisung,
∘ eine Umschaltzeitinformation, die einen Zeitpunkt für das Ersetzen des Hauptprogramms durch ein Sekundärprogramm in dem digitalen Signal durch den Sekundärsender festlegt, die bestimmt wird, indem eine Taktfrequenz des digitalen Signals berücksichtigt wird,
- Mittel zum Lesen des Markierungspakets,
- Mittel zum Überprüfen, ob die Kennung der Umschaltanweisung einer Kennung entspricht, die in einer Konfigurationsbasis zum Umschalten vorhanden ist, die dem Sekundärsender zugeordnet ist,
- Mittel zum Bestimmen eines Anfangszeitpunkts des Umschaltens ausgehend von der Umschaltzeitinformation, wobei Mittel zum Vergleichen zwischen der Umschaltzeitinformation und einer Taktfrequenz des empfangenen digitalen Signals eingesetzt werden,
- Mittel zum Ersetzen des Hauptprogramms durch das Sekundärprogramm in dem empfangenen digitalen Signal ausgehend von dem Anfangszeitpunkt des Umschaltens, wodurch ein modifiziertes Signal bereitgestellt wird,
- Mittel zum Übertragen des modifizierten Signals.

## Claims

1. Method for broadcasting a digital signal from a main broadcaster (41) to at least one secondary broadcaster (42), or re-broadcaster, in a digital radio broadcasting network, said digital signal carrying at least one main program, said method implementing the following steps in said main broadcaster (41):
- generation (21) of at least one marking packet corresponding to a splicing order, a marking packet comprising:
∘ a splicing order identifier intended to be used by said at least one secondary broadcaster to decide whether or not to take account of the splicing order;
∘ splicing time information defining a time at which said at least one secondary broadcaster can replace said main program by a secondary program in said digital signal;
- transmission (22) of said at least one marking packet and said digital signal according to the Distribution and Communication Protocol (DCP),
said splicing time information comprising at least one element belonging to the group comprising:
- a splicing start time;
- a splicing end time;
- a splicing duration;
said splicing time information being determined taking into account a clock of said digital signal.

2. Broadcasting method according to claim 1, **characterised in that** said at least one marking packet is inserted into said digital signal prior to said transmission step.

3. Broadcasting method according to either of claims 1 or 2, **characterised in that** said at least one marking packet is transmitted to said secondary broadcasters via a means of transmission distinct from said digital signal.

4. Broadcasting method according to any one of claims 1 to 3, **characterised in that** it comprises a step of receiving a request for splicing order insertion, prior to said step of generation of at least a marking packet.

5. Broadcasting method according to claim 4, **characterised in that** said insertion request carries a timestamp information, expressed by taking into account an external synchronisation source, and **in that** said method comprises a step of converting said time stamp information, into splicing time information, expressed by taking into account a clock of said digital signal.

6. Broadcasting method according to any one of claims 1 to 5, **characterised in that** said marking packet comprises the following indicators:
- an indicator of the presence of an element of the splicing start time type;
- an indicator of the presence of an element of the splicing end time type;
- an indicator of the presence of an element of the splicing duration type;
- an indicator forcing a splicing and a broadcasting of said secondary program;
- an indicator forcing a return to the main program;
- an indicator deleting the splicing orders previously memorised for a given splicing order identifier.

7. Broadcasting method according to any one of claims 1 to 6, **characterised in that** said marking packet is transmitted periodically.

8. Computer program product downloadable from a communications network and/or recorded on a computer-readable medium and/or executable by a processor comprising instructions which, when the program is executed by the broadcaster of claim 9, lead the latter to implement the steps of the broadcasting method according to at least one of claims 1 to 7.

9. Main broadcaster (41) broadcasting a digital signal to at least one secondary broadcaster (42, 43) in a digital radio broadcasting network,
said digital signal carrying at least one main program,
said main broadcaster (41) comprising:
- means (411) of generation of at least one marking packet corresponding to a splicing order, a marking packet comprising:
∘ a splicing order identifier intended to be used by said at least one secondary broadcaster to decide whether or not to take account of the splicing order;
∘ a splicing time information defining a time at which said at least one secondary broadcaster can replace said main program by a secondary program in said digital signal;
- means of transmission (22) of said at least one marking packet and of said digital signal according to the Distribution and Communication Protocol (DCP),
said splicing time information comprising at least one element belonging to the group comprising:
- a splicing start time;
- a splicing end time;
- a splicing duration;
said splicing information being determined taking into account a clock of said digital signal.

10. Signal transmitted by a main broadcaster (41) to at least one secondary broadcaster (42, 43) or re-broadcaster, in a digital radio broadcasting network,
said signal being transmitted according to the Distribution and Communication Protocol (DCP) and carrying at least one marking packet comprising:
∘ a splicing order identifier intended to be used by said at least one secondary broadcaster to decide whether or not to take account of the splicing order;
∘ a splicing time information defining a time at which said at least one secondary broadcaster can replace said main program by a secondary program in said digital signal,
said splicing time information comprising at least one element belonging to the group comprising:
- a splicing start time;
- a splicing end time;
- a splicing duration;
said piece of splicing information being determined taking into account a clock of said digital signal.

11. Method of re-broadcasting a modified signal in a digital radio broadcasting network comprising a main broadcaster (42) feeding at least one secondary broadcaster (43), or re-broadcaster,
the method implementing the following steps in said at least one secondary broadcaster:
- receiving (31) a digital signal transmitted according to the Distribution and Communication Protocol (DCP), carrying at least one main program, and at least one marking packet, said marking packet corresponding to a splicing order and comprising:
∘ a splicing order identifier;
∘ a splicing time information defining a time at which said at least one secondary broadcaster can replace said main program by a secondary program in said digital signal, determined by taking into account a clock of said digital signal
- reading (32) of said marking packet;
- checking (33) if said splicing order identifier corresponds to an identifier present in a splicing configuration base associated with said at least one secondary broadcaster, and depending on the result:
∘ determining (34) a splicing start time, from said splicing time information, by making a comparison between said splicing time information and a clock of said received digital signal;
∘ replacing (35) said main program by said secondary program in said received digital signal, from said splicing start time, delivering a modified signal;
∘ broadcasting of said modified signal.

12. Method of re-broadcasting according to claim 11, **characterised in that** it comprises a prior step of receiving said secondary program and storing in a memory.

13. Computer program product downloadable from a communications network and/or recorded on a computer-readable medium and/or executable by a processor, comprising instructions which, when the program is executed by the broadcaster of claim 14, lead the latter to implement the steps of the rebroadcasting method according to at least one of claims 11 and 12.

14. Secondary broadcaster (42, 43) of a modified signal in a digital radio broadcasting network comprising a main broadcaster (41) feeding at least one secondary broadcaster, comprising:
- means of receiving a digital signal transmitted according to the Distribution and Communication Protocol (DCP), carrying at least one main program, and at least one marking packet, said marking packet corresponding to a splicing order and comprising:
∘ a splicing order identifier;
∘ a splicing time information defining a time at which said at least one secondary broadcaster can replace said main program by a secondary program in said digital signal, determined taking into account a clock of said digital signal;
- means of reading of said marking packet;
- means of checking if said splicing order identifier corresponds to an identifier present in a splicing configuration base associated with said at least one secondary broadcaster;
- means of determining a splicing start time, from said splicing time information, by implementing means of comparison of said splicing time information and a clock of said received digital signal;
- means of replacing said main program by said secondary program in said received digital signal, from said splicing start time, delivering a modified signal;
- means of broadcasting of said modified signal.
